# FASCICULE DE BREVET EUROPEEN

(11) **EP 2 741 923 B1**
(45) Date de publication et mention de la délivrance du brevet: **28.09.2016**
(21) Numéro de dépôt: 12745844.6
(22) Date de dépôt: 07.08.2012
(51) Int. Cl.: B42D 15/00, G07D 7/12

(54) **DISPOSITIF DE SECURITE LUMINESCENT ANIME POUR UN DOCUMENT, PROCEDE DE DETECTION ET DISPOSITIF DE DETECTION CORRESPONDANTS**
BEWEGLICHE LEUCHTENDE SICHERHEITSVORRICHTUNG FÜR EIN DOKUMENT SOWIE ENTSPRECHENDES ERKENNUNGSVERFAHREN UND ERKENNUNGSVORRICHTUNG
MOVING LUMINESCENT SECURITY DEVICE FOR A DOCUMENT, AND CORRESPONDING DETECTION METHOD AND DETECTION DEVICE

(30) Priorité: 08.08.2011 FR 1157243
(43) Date de publication de la demande: 18.06.2014
(73) Titulaire: Banque De France, 75001 Paris (FR)
(72) Inventeur: BEAUCHET, Férédéric, F-63110 Beaumont (FR)
(74) Mandataire: Parzy, Benjamin Alain
(86) Numéro de dépôt international: PCT/EP2012/065464
(87) Numéro de publication internationale: WO 2013/020983

(56) Documents cités:
- EP-A1- 0 657 297
- EP-A2- 1 719 637
- WO-A1-03/101755
- WO-A1-2009/083570
- DE-A1-102004 035 494
- US-A1- 2004 164 248

## Description

La présente invention concerne un dispositif de sécurité pour un document, un procédé de détection de ce dispositif de sécurité, et un dispositif de détection pour la mise en oeuvre du procédé.

### ARRIERE-PLAN DE L'INVENTION

On sait que pour éviter la reproduction frauduleuse d'objets, notamment des documents tels que des billets de banque, ou des cartes bancaires, il est nécessaire que l'objet porte au moins un dispositif de sécurité qui, pour être efficace, doit être difficile à reproduire tout en étant facilement identifiable.

Dans le cadre d'une sécurité de deuxième niveau on utilise un outil de détection tel qu'une lampe à ultraviolets ou un capteur infrarouge.

On connaît différents dispositifs de sécurité utilisant des propriétés de diffusion de la lumière. En particulier, on connaît des dispositifs de sécurité sous forme de timbres ou de rubans comportant des signes fluorescents. En pratique, il suffit pour tromper un interlocuteur d'attention moyenne que l'objet reproduit frauduleusement comporte un signe fluorescent quelconque même si le signe réalisé est sensiblement différent du signe utilisé sur le dispositif de sécurité authentique.

On connaît également du document FR 2 866 460 un procédé de sécurisation de documents au moyen d'un dispositif de sécurité émettant un premier rayonnement selon un spectre large et un second rayonnement selon une ou plusieurs raies en réponse à des excitations. La détection de ces deux rayonnements ne peut être effectuée qu'au moyen d'un dispositif complexe.

Le document WO 03/101755 A1 décrit un dispositif selon le préambule de la revendication 1.

### OBJET DE L'INVENTION

Un but de l'invention est de proposer un dispositif de sécurité pouvant être facilement mémorisé et analysé lors d'un contrôle de deuxième niveau.

### BREVE DESCRIPTION DE L'INVENTION

En vue de la réalisation de ce but, on propose un dispositif selon la revendication 1.

Les couleurs luminescentes soient facilement identifiables et la position relative des motifs élémentaires soit également facile à mémoriser, la réalisation de deux motifs élémentaires selon une disposition précise implique de disposer d'un matériel très performant qui n'est généralement pas à la disposition des fraudeurs ou dont l'implantation peut être facilement contrôlée.

Selon un autre aspect avantageux de l'invention les motifs élémentaires sont positionnés précisément l'un par rapport à l'autre. De préférence, les motifs élémentaires sont positionnés selon des positions relatives permettant un repérage à l'oeil nu. Préférentiellement les motifs élémentaires sont accolés selon une vision directe ou à travers la fenêtre. Le moindre décalage entre les motifs élémentaires est alors visible soit en raison d'un chevauchement des motifs élémentaires qui se traduit par une ligne de couleur différente en raison de l'addition des couleurs luminescentes, soit en raison d'un espacement entre les motifs élémentaires qui se traduit par une ligne noire sous un rayonnement ultraviolet.

Selon encore un autre aspect de invention celle-ci concerne un procédé selon la revendication 5.

### BREVE DESCRIPTION DES DESSINS

D'autres caractéristiques et avantages de l'invention apparaîtront à la lecture de la description qui suit de différents modes de réalisation du dispositif de sécurité selon l'invention en référence aux figures ci-jointes parmi lesquelles :
- la figure 1 est une vue en perspective d'un premier mode de réalisation du dispositif de sécurité selon l'invention réalisé sur une fenêtre transparente d'un billet de banque,
- la figure 2 est une vue en coupe selon la ligne IV-IV de la figure 1,
- la figure 3 est une vue en perspective analogue à celle de la figure 1 d'une variante du premier mode de réalisation de l'invention,
- la figure 4 est une vue en perspective partiellement en coupe d'un deuxième mode de réalisation de l'invention,
- les figures 5 et 6 sont des vues de face du dispositif de sécurité de la figure 4 pour des excitations différentes,
- la figure 7 est une représentation très schématique d'un dispositif de détection du dispositif de sécurité selon l'invention, lors de la détection d'un troisième mode de réalisation du dispositif de sécurité selon l'invention,
   - la figure 8 est une représentation très schématique d'un dispositif de détection du dispositif de sécurité selon l'invention, lors de la détection du premier mode de réalisation du dispositif de sécurité selon l'invention.

### DESCRIPTION DETAILLEE DE L'INVENTION

En référence aux figures 1 et 2, le premier mode de réalisation de l'invention comporte lui aussi un motif élémentaire 4 en forme de B et un motif élémentaire 5 en forme de F qui sont cette fois tous les deux imprimés sur la face supérieure de la fenêtre 1.

Pour faciliter le contrôle de la position relative des motifs élémentaires l'un par rapport à l'autre, le positionnement des motifs élémentaires est réalisé pour permettre un repérage à l'oeil nu. A cet effet, le bord arrière de la barre verticale du F coïncide ici avec le bord interne de la barre verticale du B. En variante, la barre verticale du F s'étend dans l'axe des boucles du B.

Pour permettre une animation du motif global ainsi réalisé le premier motif élémentaire 4 est réalisé au moyen d'une encre excitée par un rayonnement à une première longueur d'onde λ1 pour émettre une lumière de couleur rouge tandis que le second motif élémentaire 5 est excité par un rayonnement à une seconde de longueur d'onde λ2, par exemple à 365 nanomètres, pour émettre une lumière de couleur verte. Le motif global est en outre recouvert d'une couche de vernis transparent 22 qui filtre la seconde longueur d'onde λ2. La couche de vernis 22 n'est pas représentée sur la figure 1.

Dans la partie commune aux deux motifs élémentaires l'impression est réalisée selon des points imbriqués les uns dans les autres et qui ont été représentés selon des dimensions volontairement exagérées sur la figure 1 pour faciliter la compréhension.

Pour réaliser une animation du motif global ainsi obtenu il suffit d'exposer alternativement chacune des faces de la fenêtre 1 à un rayonnement, à la première longueur d'onde λ1 pour la face recouverte du vernis 22 et à la seconde de longueur d'onde λ2 pour la face opposée. Grâce à la persistance rétinienne, l'oeil d'un utilisateur perçoit les deux motifs élémentaires simultanément. Il est également possible d'exposer simultanément la face supérieure de la fenêtre à un rayonnement à une longueur d'onde λ1 et la face inférieure à un rayonnement à une longueur d'onde λ2. Dans un cas comme dans l'autre lorsque les deux motifs élémentaires sont parfaitement positionnés, les couleurs rouges et vertes apparaissent accolées à l'intérieur des boucles du premier motif élémentaire B. Si les couleurs se chevauchent, une ligne jaune apparaît dans la zone de chevauchement en raison de l'addition des couleurs. Si au contraire les motifs élémentaires sont espacés dans la zone considérée, une ligne noire apparaît le long du dos du motif élémentaire F dans la zone des boucles du motif élémentaire B.

En réalisant les deux motifs sur une même face du document, on limite la difficulté à caler convenablement les deux motifs élémentaires l'un par rapport à l'autre ce qui facilite la fabrication du document de sécurité tout en assurant un haut niveau de sécurité audit document de sécurité.

En référence à la figure 3, une variante du premier mode de réalisation comporte également un motif élémentaire 40 en forme de B et un motif élémentaire 50 en forme de F qui sont tous les deux imprimés sur la face supérieure de la fenêtre 1. Pour faciliter le repérage des deux motifs élémentaires l'un par rapport à l'autre le bord arrière de la barre verticale du F coïncide avec le bord interne de la barre verticale du B.

Pour permettre une animation du motif global ainsi réalisé, le premier motif élémentaire 40 est réalisé au moyen d'une encre excitée par un rayonnement à une première longueur d'onde λ1 tandis que le second motif élémentaire 50 est excité par un rayonnement à une seconde de longueur d'onde λ2.

Cette fois, pour l'ensemble des deux motifs élémentaires, l'impression est réalisée selon des points qui ont été représentés selon des dimensions volontairement exagérées sur la figure 3 pour faciliter la compréhension. Dans la partie commune aux deux motifs élémentaires l'impression est donc réalisée par une imbrication des points.

Grâce à l'impression selon des points sur l'ensemble des deux motifs, cette variante est plus simple de fabrication que le premier mode de réalisation décrit précédemment. En outre, il est ainsi aisé de recourir à plus de deux encres pour imprimer les deux motifs élémentaires.

La figure 4 illustre un deuxième mode de réalisation dans lequel le dispositif de sécurité comporte un premier motif élémentaire 16 excité par un rayonnement à une première longueur d'onde λ1 pour émettre une lumière de couleur verte. Le motif élémentaire 16 est partiellement recouvert par un motif élémentaire 17 comportant une ouverture centrale 18. Le motif élémentaire 17 est excité à une seconde de longueur d'onde λ2 pour émettre une lumière de couleur rouge. En outre le motif élémentaire 17 est filtrant de la longueur d'onde λ1.

Lorsque le dispositif de sécurité est soumis à un rayonnement de longueur d'onde λ2 sur le dessus de la fenêtre, le dispositif de sécurité apparaît donc comme un anneau rouge. Lorsque le dispositif de sécurité est soumis sur le dessus de la fenêtre à un rayonnement de longueur d'onde λ1 et un rayonnement de longueur d'onde λ2, le dispositif de sécurité apparaît comme un anneau rouge avec une pastille centrale verte comme illustré par la figure 5. Lorsque le dispositif de sécurité est soumis sur le dessus de la fenêtre à un rayonnement de longueur d'onde λ2 et sur le dessous de la fenêtre à un rayonnement de longueur d'onde λ1, le dispositif de sécurité apparaît sous forme d'un disque rouge comportant en son centre une pastille verte entourée par une zone jaune qui correspond à la zone de chevauchement du motif élémentaire 16 et du motif élémentaire 17, comme illustré par la figure 6.

La figure 7 illustre de façon très schématique un dispositif permettant la détection du dispositif de sécurité selon l'invention en relation avec un troisième mode de réalisation de l'invention.

Dans ce troisième mode de réalisation, le dispositif de sécurité comporte des motifs élémentaires 19 réagissant à une excitation de longueur d'onde λ1 pour émettre une lumière verte et des motifs élémentaires 20 disposés cote à côte et réagissant à la même excitation pour émettre une lumière rouge. Afin de pouvoir différencier l'excitation des différents motifs élémentaires, le dispositif de sécurité comporte en outre sur sa face opposée aux motifs élémentaires un masque 21 comportant des ouvertures 23 définissant des chemins différents 24 et 25 en fonction de la position des ouvertures 23 par rapport à des sources de rayonnement d'excitation 26 et 27 espacées l'une de l'autre en regard d'une même face du document. Les ouvertures 23 peuvent avoir des formes variées et/ou combiner différentes formes.

Le dispositif de détection comporte un boîtier 28 dans lequel est fixé un support 29 en forme de cadre disposé en regard d'une ouverture 30 dans le boîtier 28 pour permettre l'introduction d'une partie du billet de banque comportant la fenêtre. A sa partie supérieure le boitier 28 comporte un organe de visualisation du billet, ici un oeilleton 31 permettant d'observer la partie du billet comprenant le dispositif de sécurité.

Les sources de rayonnement d'excitation 26 et 27 sont reliées à une unité de commande 32 qui assure un cadencement des rayonnements d'excitation en fonction des effets recherchés en relation avec un dispositif de sécurité particulier.

La figure 8 illustre de façon très schématique un dispositif permettant la détection du dispositif de sécurité selon l'invention en relation avec le premier mode de réalisation de l'invention sur une fenêtre transparente 1 d'un billet de banque comportant le premier motif élémentaire 4 en forme de B et le deuxième motif élémentaire 5 en forme de F.

Le dispositif de détection comporte un boîtier 128 dans lequel est fixé un support 129 en forme de cadre disposé en regard d'une ouverture 130 dans le boîtier 128 pour permettre l'introduction d'une partie du billet de banque comportant la fenêtre.

Le dispositif de détection comporte ici deux sources de rayonnement d'excitation 126, 127 disposées chacune en regard d'une face différente du billet et actionnables selon des modes d'excitation différents les uns des autres. A cet effet, les sources de rayonnement d'excitation 126 et 127 sont reliées à une unité de commande 132 qui assure un cadencement des rayonnements d'excitation en fonction des effets recherchés en relation avec le billet.

Grâce à la disposition des sources de rayonnement d'excitation 126, 127, il est ainsi possible d'activer les motifs élémentaires :
- de façon alternée, en actionnant d'abord une des sources de rayonnement d'excitation 126, 127 puis l'autre des sources de rayonnement d'excitation 126, 127;
- de façon simultanée, en actionnant les deux sources de rayonnement d'excitation 126, 127 en même temps.

Le boîtier 128 comporte en outre un organe de visualisation du billet, ici une caméra 130 permettant d'observer la partie du billet comprenant le dispositif de sécurité.

Bien entendu l'invention n'est pas limitée aux modes de réalisation décrits et est susceptible de modifications qui apparaîtront à l'homme de métier sans sortir du cadre de l'invention tel que défini par les revendications.

Au sens de l'invention deux excitations sont différentes dès l'instant où les deux excitations diffèrent par l'un quelconque de leurs paramètres, c'est à dire soit la longueur d'onde d'excitation soit l'un des paramètres liés à l'application des rayonnements d'excitation, par exemple la composition des couches traversées par les rayonnements d'excitation.

Bien que l'invention ait été décrite en relation avec des motifs élémentaires réalisés en utilisant des couleurs primaires, ce qui présente l'avantage d'un meilleur rendement lumineux, l'invention peut également être réalisée en utilisant des mélanges de couleurs permettant d'obtenir des nuances de couleurs pour la réalisation de dessins variés.

Une fenêtre transparente au sens de l'invention n'est pas nécessairement totalement transparente mais peut présenter une transparence juste suffisante pour permettre une analyse d'un motif élémentaire à travers la fenêtre.

L'observation directe illustrée par la figure 7 peut être remplacée par une observation au moyen d'un capteur comme une caméra comme illustré à la figure 8. De façon avantageuse, une caméra peut permettre de visualiser des motifs non visibles à l'oeil nu. Selon un mode de réalisation particulier, les motifs élémentaires sont imprimés avec une encre à ultraviolets et la caméra est une caméra à ultraviolets. Ainsi, lorsque les motifs élémentaires sont excités, le motif global n'est pas perceptible à l'oeil nu mais est perceptible par l'intermédiaire de la caméra.

Les dispositifs de détection illustrés aux figures 7 et 8 pourront être adaptés pour la mise en oeuvre du procédé de détection selon l'invention de n'importe quel mode de réalisation du dispositif de sécurité selon l'invention. Il suffira à cet effet de disposer au moins une source de rayonnement d'excitation de façon adéquate pour permettre l'excitation des motifs élémentaires. Par exemple, en référence à la figure 7, il est possible de remplacer le support fixe associé à deux organes d'excitation par un support pivotant associé à un seul organe d'excitation.

Bien qu'ici la fenêtre soit réalisée à partir d'un seul film, la fenêtre pourra être réalisée à partir d'un film composite comprenant au moins deux couches.

Bien qu'ici les éléments puissent être recouverts d'une couche de vernis filtrant, les éléments pourront être associés à d'autres éléments filtrant qu'un tel vernis. Un élément filtrant est par exemple un composant filtrant incorporé à la matière constituant la fenêtre ou un vernis filtrant appliqué à l'une des faces de la fenêtre avant l'impression du motif élémentaire correspondant, ou une feuille en matière filtrante lorsque la fenêtre est réalisée à partir d'un film composite. Le filtre peut également être réalisé de façon locale, par exemple par une variation d'épaisseur de la matière. Le filtre peut également être réalisé à partir de couches de cristaux liquides.

## Revendications

1. Dispositif de sécurité comportant au moins deux motifs élémentaires (4, 5 ; 16, 17 ; 19, 20) luminescents réalisés sur un document pour réagir à des excitations différentes les unes des autres, les motifs élémentaires étant disposés les uns par rapport aux autres pour réaliser un motif global animé lorsque le dispositif de sécurité est soumis de façon alternée et/ou simultanée aux différentes excitations, les motifs élémentaires étant réalisés sur une même face du document, les motifs élémentaires (4, 5 ; 16, 17) réagissant à des excitations de longueurs d'onde différentes (λ1, λ2) les unes des autres, **caractérisé en ce que** le document comporte une fenêtre transparente et les motifs élémentaires (4, 5) sont disposés sur une même face de la fenêtre transparente, au moins l'un des motifs élémentaires étant recouvert d'un vernis filtrant (22) de la longueur d'onde d'excitation du motif élémentaire recouvert dudit vernis.

2. Dispositif selon la revendication 1, dans lequel les au moins deux motifs élémentaires sont recouverts d'un vernis filtrant (22) de la longueur d'onde d'excitation de l'un des motifs élémentaires.

3. Dispositif de sécurité selon la revendication 1, les motifs élémentaires (19, 20) étant disposés côte à côte sur la même face de la fenêtre transparente, dans lequel la fenêtre transparente comporte un masque (21) définissant des chemins différents pour des rayonnements provenant d'un côté de la fenêtre transparente opposé aux motifs élémentaires par rapport au masque.

4. Dispositif de sécurité selon la revendication 1, dans lequel les motifs élémentaires (4, 5) sont positionnés selon des positions relatives permettant un repérage à l'oeil nu.

5. Procédé de détection d'un dispositif de sécurité comportant au moins deux motifs élémentaires (19,20 ; 4,5) réalisés sur un document pour réagir à des excitations différentes les unes des autres et disposés les uns par rapport aux autres pour réaliser un motif global, le procédé comportant l'étape d'activer les motifs élémentaires de façon alternée et/ou simultanée, le procédé comportant l'étape de réaliser les motifs élémentaires sur une même face du document le document comportant une fenêtre transparente et les motifs élémentaires (4, 5) étant disposés sur une même face de la fenêtre transparente, au moins l'un des motifs élémentaires étant recouvert d'un vernis filtrant (22) de la longueur d'onde d'excitation du motif élémentaire recouvert dudit vernis.

## Patentansprüche

1. Sicherheitsvorrichtung, umfassend mindestens zwei lumineszierende Elementarmotive (4, 5; 16, 17; 19, 20), die auf einem Dokument erzeugt sind, um auf zueinander unterschiedliche Anregungen zu reagieren, wobei die Elementarmotive relativ zueinander so angeordnet sind, dass sie ein animiertes Gesamtmotiv erzeugen, wenn die Sicherheitsvorrichtung abwechselnd und/oder gleichzeitig unterschiedlichen Anregungen ausgesetzt wird, wobei die Elementarmotive auf einer selben Seite des Dokuments erzeugt sind, wobei die Elementarmotive (4, 5; 16, 17) auf Anregungen mit zueinander unterschiedlichen Wellenlängen (λ1, λ2) reagieren, **dadurch gekennzeichnet, dass** das Dokument ein transparentes Fenster umfasst und die Elementarmotive (4, 5) auf einer selben Seite des transparenten Fensters angeordnet sind, wobei mindestens eines der Elementarmotive (4, 5) von einem Filterlack (22) mit der Anregungswellenlänge des von dem Lack überzogenen Elementarmotivs überzogen ist.

2. Vorrichtung nach Anspruch 1, wobei die mindestens zwei Elementarmotive von einem Filterlack (22) mit der Anregungswellenlänge des einen der Elementarmotive überzogen sind.

3. Sicherheitsvorrichtung nach Anspruch 1, wobei die Elementarmotive (19, 20) nebeneinander auf derselben Seite des transparenten Fensters angeordnet sind, wobei das transparente Fenster eine Maske (21) umfasst, die unterschiedliche Wege für Strahlungen definiert, die von einer Seite des transparenten Fensterns kommen, die den Elementarmotiven in Bezug auf die Maske abgewandt ist.

4. Sicherheitsvorrichtung nach Anspruch 1, wobei die Elementarmotive (4, 5) gemäß relativen Positionen positioniert sind, die eine Ortung mit bloßem Auge ermöglichen.

5. Verfahren zum Erfassen einer Sicherheitsvorrichtung, umfassend mindestens zwei Elementarmotive (19, 20; 4, 5), die auf einem Dokument erzeugt werden, um auf zueinander unterschiedliche Anregungen zu reagieren, und die relativ zueinander so angeordnet sind, dass sie ein Gesamtmotiv erzeugen, wobei das Verfahren den Schritt des abwechselnden und/oder gleichzeitigen Aktivierens der Elementarmotive umfasst, wobei das Verfahren den Schritt des Erzeugens der Elementarmotive auf einer selben Seite des Dokuments umfasst, wobei das Dokument ein transparentes Fenster umfasst und die Elementarmotive (4, 5) auf einer selben Seite des transparenten Fensters angeordnet sind, wobei mindestens eines der Elementarmotive von einem Filterlack (22) mit der Anregungswellenlänge des von diesem Lack überzogenen Elementarmotivs überzogen ist.

## Claims

1. A security device comprising at least two luminescent elementary patterns (4, 5; 16, 17; 19, 20) produced on a document so as to react to mutually differing excitations, the elementary patterns being arranged with respect to one another so as to produce an animated global pattern when the security device is subjected in an alternating and/or simultaneous manner to the different excitations, the elementary patterns being produced on one and the same face of the document, the elementary patterns (4, 5; 16, 17) reacting to excitations of mutually different wavelengths (λ1, λ2), being **characterized in that** the document comprises a transparent window, the elementary patterns (4, 5) are arranged on one and the same face of the transparent window, at least one of the elementary patterns being covered with a filtering varnish (22) in respect of the wavelength of excitation of the elementary pattern covered with said varnish.

2. The device as claimed in claim 1, in which the elementary patterns being covered with a filtering varnish (22) in respect of the wavelength of excitation of one of the elementary patterns.

3. The security device as claimed in claim 1, the elementary patterns (19, 20) being arranged side by side on the same face of the transparent window, in which the transparent window comprises a mask (21) defining different paths for radiations originating from an opposite side of the transparent window from the elementary patterns with respect to the mask.

4. The security device as claimed in claim 1, in which the elementary patterns (4, 5) are positioned according to relative positions allowing pinpointing with the naked eye.

5. A method of detection of a security device comprising at least two elementary patterns (19, 20; 4, 5) produced on a document so as to react to mutually differing excitations and arranged with respect to one another so as to produce a global pattern, the method comprising the step of activating the elementary patterns in an alternating and/or simultaneous manner, the method comprising the step of producing the elementary patterns on one and the same face of the document, the document comprising a transparent window and the elementary patterns (4, 5) being arranged on one and the same face of the transparent window, at least one of the elementary patterns being covered with a filtering varnish (22) in respect of the wavelength of excitation of the elementary pattern covered with said varnish.
